# EUROPÄISCHE PATENTSCHRIFT

(11) **EP 2 625 430 B1**
(45) Veröffentlichungstag und Bekanntmachung des Hinweises auf die Patenterteilung: **12.12.2018**
(21) Anmeldenummer: 11760789.5
(22) Anmeldetag: 27.09.2011
(51) Int. Cl.: F04D 29/40, F01D 25/14, F01D 25/16, F01D 25/24, B22C 9/02, B22C 9/10

(54) **VERFAHREN ZUR HERSTELLUNG EINES TURBOLADERGEHÄUSES**
METHOD OF MANUFACTURING A TURBOCHARGER CASING
MÉTHODE DE FABRICATION D'UN CARTER DE TURBOCHARGEUR

(30) Priorität: 08.10.2010 DE 102010047952
(43) Veröffentlichungstag der Anmeldung: 14.08.2013
(73) Patentinhaber: Continental Automotive GmbH, 30165 Hannover (DE)
(72) Erfinder: BÖNING, Ralf, 67829 Reiffelbach (DE); KRAUSS, Stefan, 67269 Grünstadt (DE); NOWACK, Stefan, 67292 Kirchheimbolanden (DE); REITZ, Friedhelm, 35116 Hatzfeld (DE); STRIEDER, Burkhard, 35088 Battenberg / Berghofen (DE)
(86) Internationale Anmeldenummer: PCT/EP2011/066738
(87) Internationale Veröffentlichungsnummer: WO 2012/045609

(56) Entgegenhaltungen:
- WO-A1-99/23359
- DE-A1-102007 031 448
- DE-T5-112008 000 306
- JP-A- H07 303 934
- JP-A- 2007 032 310
- US-A- 5 368 457
- US-B1- 6 415 846

## Beschreibung

Die Erfindung betrifft ein Verfahren zur Herstellung eines Gehäuses, insbesondere eines Gehäuses eines Turboladers.

Aus dem Stand der Technik ist bekannt, Turboladergehäuse im Gießverfahren herzustellen. Siehe zum Beispiel JP H07 303934 A. Dabei ist der Aufbau der Gussform so gestaltet, dass ein separater Öl- und Wasserkern verwendet wird, welche in einer Außenform gelagert sind.

Aufgabe der vorliegenden Erfindung ist es, ein verbessertes Verfahren zum Herstellen eines Turboladergehäuses bereitzustellen.

Diese Aufgabe wird durch ein Verfahren zum Herstellen eines Turboladergehäuses mit den Merkmalen des Patentanspruchs 1 gelöst.

Demgemäß wird erfindungsgemäß ein Verfahren zur Herstellung eines Gehäuses eines Turboladers bereitgestellt, wobei wenigstens ein Formteil zur Bildung des Gussteils jeweils eine Teilungsebene aufweist, die in einem vorbestimmten Winkel zu der Längsachse des Gussteils angeordnet ist und wobei wenigstens ein Kernelement vorgesehen ist.

Das Verfahren hat hierbei den Vorteil, dass das Formteil in einer Formhälfte eines Formkastens abgebildet werden kann und das Kernelement in der einen Formhälfte eingelegt werden kann. Dadurch kann ein Gussteil mit einer höheren Genauigkeit hergestellt werden, da das Formteil nicht in zwei Formteile entlang seiner Längsachse aufgeteilt wird, die jeweils in den beiden Formhälften eines Formkastens abgeformt werden und dann durch Zusammensetzen in dem Formkasten die Form des Gussteils bilden.

Stattdessen, wird die Form des Gussteils vollständig in einer Formhälfte des Formkastens gebildet, während in der anderen Formhälfte beispielsweise im Wesentlichen nur die Speiser angeordnet sind.

Weiter bildet das erste Kernelement wenigstens einen Teil der Außenfläche des Gussteils.

Das Verfahren hat hierbei den Vorteil, dass die Außenfläche mit komplizierteren Strukturen bzw. Formen hergestellt werden kann, da das Kernelement im Anschluss an das Gießen beispielsweise mechanisch durch Rütteln zerstört werden kann oder das Bindemittel des Formsands des Kernelements durch die Hitze beim Gießen zerstört wird, so dass das Kernelement von selbst zerfällt.

Darüber hinaus sind wenigstens zwei Kernelemente vorgesehen, wobei die beiden Kernelemente ineinander gelagert sind und vollständig in einer Formhälfte des Formkastens aufgenommen sind.

Das Verfahren hat hierbei den Vorteil, dass hierdurch ein Gussteil mit einer höheren Präzision gefertigt werden kann. Dabei können die Fertigungstoleranzen reduziert werden auf beispielsweise prozesssichere +/- 0,5mm.

Vorteilhafte Ausgestaltungen und Weiterbildungen der Erfindung ergeben sich aus den Unteransprüchen sowie der Beschreibung unter Bezugnahme auf die Zeichnungen.

In einer erfindungsgemäßen Ausführungsform ist das Gussteil ein Lagergehäuse oder ein Laufradgehäuse eines Turboladers.

In einer weiteren erfindungsgemäßen Ausführungsform ist das erste Kernelement ein Wassermantelkernelement. Auf diese Weise kann sehr einfach ein entsprechendes Turboladergehäuse mit einer Kühlung hergestellt werden, in dem der Kühlmantel in das Gehäuse integriert wird bzw. einteilig mit diesem ausgebildet wird.

Gemäß der Erfindung ist ein zweites Kernelement vorgesehen. Das erste und zweite Kernelement sind dabei ineinander gelagert und vollständig in einer Formhälfte eines Formkastens aufgenommen. Dies hat den Vorteil, dass ein Gussteil mit einer höheren Präzision herstellbar ist.

Erfindungsgemäß weist das Formteil eine Teilungsebene auf, die in einem vorbestimmten Winkel zu der Längsachse des Gussteils angeordnet ist, nämlich in einem Winkel von 90°, und wobei das Formteil in einer Formhälfte eines Formkastens abformbar ist. Dabei weist wenigstens ein Kernelement ebenfalls eine Teilungsebene auf, die in einem vorbestimmten Winkel zu der Längsachse des Gussteils angeordnet ist, nämlich auch in einem Winkel von 90°. Dies hat den Vorteil, dass die Form des Gussteils vollständig in einer Formhälfte abgebildet werden kann, im Gegensatz zu Gussteilen, die entlang der Längsachse geteilt ausgebildet und somit in beiden Formhälften eines Formkastens ausgebildet werden müssen.

In einer weiteren erfindungsgemäßen Ausführungsform ist das zweite Kernelement beispielsweise ein Ölkernelement. Dies hat den Vorteil, dass in das Gehäuse des Turboladers ein Ölzu- und ablauf integriert werden können, zur Versorgung von Lagern mit Schmiermittel.

Erfindungsgemäß bildet wenigstens ein Kernelement oder beide Kernelemente einen Teil der Außengeometrie bzw. Außenfläche des Gussteils. Dies hat den Vorteil, dass die Außenfläche mit komplizierteren Strukturen bzw. Formen ausgebildet werden kann, da das jeweilige Kernelement zum Entfernen aus dem Gussteil zerstört wird.

Erfindungsgemäß wird der Aufbau des Formteils und der Kernelemente vollständig in einer Formhälfte eines Formkastens abgebildet. Dadurch kann ein Gussteil mit einer höheren Präzision hergestellt werden, außerdem entstehen keine unschönen Grate im Bereich der Teilungsebene zwischen oberen und unterer Formhälfte.

In einer weiteren erfindungsgemäßen Ausführungsform ist das jeweilige Kernelement aus Formsand und einem geeigneten Bindemittel herstellbar, so dass es zum Entfernen leicht wieder zerstört werden kann. Grundsätzlich können aber auch ein oder mehrere Kernelemente eingesetzt werden aus anderen Materialien, beispielsweise Materialien die entweder verdampfen, ausschmelzen oder sich anderweitig zersetzen (z. B. Polystyrol), oder sie werden vor dem Guss ausgeschmolzen (z.B. Wachs, Kunstharze).

Die Erfindung wird nachfolgend anhand der in den schematischen Figuren der Zeichnungen angegebenen Ausführungsbeispiele näher erläutert. Es zeigen:
- Fig. 1: eine Schnittansicht eines Formkastens mit einer Anordnung eines Rohteils und eines Kernelements gemäß dem Stand der Technik,
- Fig. 2: eine Schnittansicht eines Formkastens mit einer Anordnung eines Rohteils und zweier Kernelemente,
- Fig. 3: eine Schnittansicht eines Formkastens mit einer Anordnung eines Rohteils und zweier Kernelemente gemäß der Erfindung,
- Fig. 4: eine Explosionsdarstellung eines Rohteils, sowie eines Wassermantelkerns und eines Ölraumkerns zur Bildung eines Lagergehäuses eines Turboladers gemäß der Erfindung;
- Fig. 5: eine Ansicht einer Unterkastenseite eines Formkastens, wobei das Rohteil und der Wassermantelkern und Ölraumkern gemäß Fig. 3 in zusammengesetztem Zustand gezeigt sind; und
- Fig. 6: eine Ansicht einer entsprechenden Oberkastenseite des Formkastens.

In allen Figuren sind gleiche bzw. funktionsgleiche Elemente und Vorrichtungen - sofern nichts anderes angegeben ist - mit denselben Bezugszeichen versehen worden.

In Fig. 1 ist zunächst ein Formkasten 10 gezeigt zur Herstellung eines Rohrteils aus einem Gusswerkstoff. Der Formkasten 10 ist dabei stark vereinfacht dargestellt. Auf die Darstellung von Speisern zum Zuführen des flüssigen Gusswerkstoffs wurde dabei aus Gründen der Übersichtlichkeit verzichtet. Des Weiteren wurden keine Formschrägen eingezeichnet.

Das Rohrteil bzw. der Abdruck 12 des Rohrteils in dem Formkasten 10 ist in Längsrichtung geteilt. Das bedeutet, dass ein Oberkasten 14 und ein Unterkasten 16 des Formkastens 10 jeweils einen Abdruck 12 einer Zylinderhälfte aufweisen, wobei beide Kästen 14, 16 in zusammengesetztem Zustand den vollständigen zylindrischen Abdruck 12 des Rohrteils bildet.

Zum Ausbilden des Hohlraums des Rohrteils wird hierbei in den Unterkasten 16 ein entsprechendes zylinderförmiges Kernelement 18 aus einem Formsand eingesetzt, wie in Fig. 1 gezeigt ist. Das Kernelement 18 wird im Anschluss an das Gießen, nach dem Erkalten des Gussteils, beispielsweise durch Rütteln mechanisch wieder zerstört, um es so aus dem fertigen Gussteil wieder zu entfernen. Es gibt aber auch beispielsweise Kernelemente bei denen das Bindemittel des Formsandes so gewählt ist, dass es nach Möglichkeit durch die beim Gießen entstehende Hitze zerstört wird und dadurch das Kernelement später selbst zerfällt, ohne dass es, wie zuvor beschrieben, erst mechanisch zerstört werden muss.

In Fig. 2 ist nun ein vorteilhaftes Beispiel, jedoch nicht Teil der Erfindung, für die Anordnung eines Rohteils bzw. seines Formteils (Modellkörper) und seiner Kernelemente 18 in einem Formkasten 10 gezeigt. Im Gegensatz zum in Fig. 1 dargestellten Stand der Technik ist das Rohteil bzw. sein Formteil dabei nicht längsgeteilt, stattdessen ist das Rohteil bzw. sein Formteil (Modellkörper) in dem Unterkasten 16 abgeformt, wie durch den Abdruck 12 des Formteils in Fig. 2 angedeutet ist. Dabei kann die Form statt längsgeteilt, horizontal geteilt bzw. in einer Ebene senkrecht zu der Längsachse 22 des Rohteils geteilt sein. Dabei kann ein Formteil des Rohteils in dem Unterkasten 16 abgeformt sein und ein Formteil des Rohteils auch in dem Oberkasten 14, wie in Fig. 2 mit einer gestrichelten Linie angedeutet ist.

Des Weiteren sind zur Bildung der Hohlräume des Gussteils zwei entsprechende Kernelemente 18 eingesetzt. Über einen oder mehrere Speiser 24, die beispielsweise in dem Oberkasten 14 angeordnet sind, wird das flüssige Gussmaterial eingeleitet.

Die Darstellung in Fig. 2 ist dabei stark vereinfacht und rein schematisch. Insbesondere sind die Form der Kernelemente 18 und der Abdruck 12 des Rohteils bzw. seines Formteils (Modellkörper) stark vereinfacht dargestellt und lediglich beispielhaft. Hierbei wurden beispielsweise keine Formschrägen usw. dargestellt. Entsprechendes gilt auch beispielsweise für die Form, die Anordnung und die Anzahl der Speiser 24 zum Einleiten des flüssigen Gussmaterials. Des Weiteren sind die in Fig. 2 gezeigten Wandabschnitte 26, 28 des Rohteils so gedacht, dass sie miteinander verbunden sind, was jedoch in Fig. 2 nicht dargestellt ist. Die vereinfachte Darstellung in Fig. 2 dient lediglich der Erläuterung eines Beispiel für die Anordnung eines Formteils und entsprechender Kernelemente 18.

In dem Beispiel, wie es in Fig. 2 dargestellt ist, bildet das erste Kernelement 18 einen ersten Hohlraum des späteren Gussteils. Das zweite Kernelement 18 bildete des Weiteren einen zweiten Hohlraum des späteren Gussteils aus. Die Außenwand 30 des späteren Gussteils wird hierbei im vorliegenden Beispiel durch den Abdruck 12 des Formteils (Modellkörper) in dem Unterkasten 16 gebildet.

In Fig. 3 ist nun ein Ausführungsbeispiel für die Anordnung eines Rohteils bzw. seines Formteils (Modellkörper) und seiner Kernelemente 18 in einem Formkasten 10 gemäß einem Beispiel der Erfindung gezeigt. Dabei wird zunächst der Abdruck 12 des Rohteils bzw. des Formteils (Modellkörper) in dem Formkasten 10 gebildet und anschließend das Rohteil bzw. Formteil wieder entfernt. Danach werden mehrere Kernelemente 18 in dem Abdruck 12 des Formteils angeordnet bzw. positioniert. Im vorliegenden Fall, ist das erste Kernelement 18 dabei so ausgebildet, dass es in den Abdruck 12 des Rohteils bzw. dessen Formteils eingesetzt wird, um die Außenwand 30 des späteren Gussteils zu bilden.

Während das erste Kernelement 18 die Außenwand 30 des späteren Gussteils bildet, bildet wiederum das zweite Kernelement 18 den Hohlraum des späteren Gussteils und dessen Innenwand. Das zweite Kernelement 18 wird dabei in das erste Kernelement 18 entsprechend eingesetzt. Wie das Beispiel in Fig.

2 ist auch das Ausführungsbeispiel in Fig. 3 schematisch und stark vereinfacht dargestellt.

Des Weiteren ist in Fig. 4 eine Explosionsdarstellung eines weiteren Ausführungsbeispiels der Erfindung gezeigt. In Fig. 4 sind dabei als Kernelemente 18, die Kernelemente 38, 40 gezeigt, zum Formen eines Lagergehäuses eines Turboladers. Damit ist ein Rohteil bzw. dessen Formteil 20 (Modellkörper) (Fig. 4) vorgesehen, welches in dem vorliegenden Beispiel (Fig. 4) mit einem Ölablauf 36 und den Wasseranschlussbohrungen (aus nachfolgendem Wassermantelkernelement 38) gebildet wird.

Des Weiteren sind als Kernelemente 18, ein Wassermantelkernelement 38 sowie ein Ölraumkernelement 40 vorgesehen, zum Bilden eines Wassermantels um das Lagergehäuse, um dieses im Betrieb später zusätzlich kühlen zu können. Des Weiteren ist das Ölraumkernelement 40 vorgesehen, um den Lagerungen des Lagergehäuses später ein Schmiermittel zuzuführen.

Im Gegensatz zum Stand der Technik, wie er in Fig. 1 gezeigt ist, ist das Rohteil bzw. dessen Formteil 20 (Modellkörper) nicht in Längsrichtung bzw. entlang seiner Längsachse geteilt. Stattdessen basiert das neue Konzept gemäß der Erfindung auf einem kompakten Formaufbau. Dabei bilden das Wassermantelkernelement 38 und das Ölraumkernelement 40 beispielsweise jeweils eine Teilkontur der Außengeometrie des Gehäuses. Die jeweilige Teilungsebene des Formteils 20, des Wassermantelkernelements 38 und des Ölraumkernelements 40 des herzustellenden Lagergehäuses verlaufen dabei nicht wie im Stand der Technik in Längsrichtung bzw. entlang der Längsachse 42, wie in einem Beispiel in Fig. 1 gezeigt ist, sondern die Teilungsebenen verlaufen beispielsweise im Wesentlichen senkrecht zu der Längsachse 42 des herzustellenden Gehäuses. Die Teilungsebene 44 des Ölraumkernelements 40 ist dabei beispielhaft schraffiert in Fig. 4 angedeutet.

Durch den kompakteren Formaufbau, wie er beispielsweise in Fig. 4 gezeigt ist, kann eine präzisere Positionierung der Innengeometrie zur Außengeometrie des Gehäuses erreicht werden. Erstaufnahmepunkte (nicht dargestellt) zur mechanischen Bearbeitung können ebenfalls auf die von dem Ölraumkernelement 40 und dem Wassermantelkernelement 38 gebildeten Flächen der Außengeometrie gelegt werden.

Bedingt durch den Form- und Kernaufbau lässt sich beispielsweise ein wassergekühltes Lagergehäuse mittels eines Ölraumkernelements 40 und eines Wassermantelkernelements 38, sowie einer Formhälfte, hier dem Unterkasten 16, geometrisch komplett darstellen. Mit anderen Worten, die Form des herzustellenden Gussteils ist vollständig in dem Unterkasten ausgebildet mit den notwendigen Kernelementen, vergleichbar wie in dem Beispiel in Fig. 3 dargestellt ist.

Wie in der perspektivischen Ansicht in Fig. 5 gezeigt ist, wird das Rohteil bzw. sein Formteil (Modellkörper) in dem Formkasten zunächst abgeformt, um einen entsprechenden Abdruck 12 zu bilden und anschließend wieder entfernt. In dem Abdruck 12 des Rohteils bzw. Formteils (Modellkörper) werden mehrere Kernelemente 18 eingesetzt bzw. positioniert.

Die beiden Kernelemente 18, d.h. das Wassermantelkernelement 38 und das Ölraumkernelement 40, sind dabei ineinander gelagert (siehe auch Fig. 6) und zur Unterkastenform positioniert bzw. hier zum Abdruck 12 des Formteils (Modellkörper) in der Unterkastenform. Die Unterkastenform wurde hierbei aus Gründen der Übersichtlichkeit weggelassen.

Im vorliegenden Fall, wie er in Fig. 5 gezeigt ist, wird das Ölraumkernelement 40 in dem Wassermantelkernelement 38 gelagert und zu der Unterkastenform (nicht dargestellt) bzw. dem Abdruck 12 des Formteils 20 bzw. des Rohteils in der Unterkastenform positioniert. Dies ermöglicht eine massive Toleranzeinengung auf beispielsweise prozesssichere +/- 0,5mm zur Bezugsfläche. Durch diese höhere Präzision der beschriebenen Anordnung kann bei gegebenem Bauraum aufgrund des kleinen Toleranzfensters für die Wandstärke zwischen zwei Kernelementen 18, 38, 40 bzw. zwischen einer Innenkontur und einer Außenkontur eine vergrößerte Querschnittsfläche im Wasserkanal ermöglicht werden. Dieser größere Querschnitt bewirkt eine verbesserte Wärmeabfuhr und ermöglicht außerdem die prozesssichere Entfernung von Gussrückständen im Wasserkanal und Ölraum von kleineren Turboladergehäusen, wie sie beispielsweise bei Kraftfahrzeugen eingesetzt werden, durch die bessere Zugänglichkeit.

In Fig. 6 ist eine perspektivische Ansicht aus Richtung Oberkastenseite des Formkastens gezeigt. Der Oberkasten und Unterkasten wurden hierbei ebenfalls aus Gründen der Übersichtlichkeit weggelassen. Aus der stark vereinfachten und schematischen Ansicht in Fig. 6 kann entnommen werden, dass die Kernelemente 18 ineinander gelagert sind, d.h. das Ölraumkernelement 40 ist in dem Wassermantelkernelement 38 angeordnet bzw. gelagert.

Obwohl die vorliegende Erfindung vorstehend anhand der bevorzugten Ausführungsbeispiele beschrieben wurde, ist sie darauf nicht beschränkt, sondern auf vielfältige Art und Weise modifizierbar, soweit das Verfahren unter dem Wortlaut der beigefügten Ansprüche fällt.

Gemäß dem Ausführungsbeispiel zur Herstellung eines Lagergehäuses ist es auch möglich beispielsweise ein Turbinengehäuse oder Verdichtergehäuse derart herzustellen. Das Turbinengehäuse kann dabei beispielsweise ebenfalls mit einem Wassermantel ausgebildet werden, zur Kühlung.

Die Kernelemente 18, 38, 40, wie sie in den Beispielen in den Fig. 2 bis 5 gezeigt sind, können beispielsweise aus einem Sand mit einem geeigneten Bindemittel hergestellt werden, wie zuvor mit Bezug auf den Stand der Technik in Fig. 1 beschrieben wurde. Es können jedoch auch andere Materialien oder Materialkombinationen zum Herstellen von Kernelementen 18, 38, 40 verwendet werden.

Des Weiteren können die Anzahl der Kernelemente, deren Form und Anordnung usw., sowie die Anzahl der Formteile, deren Form und Anordnung usw. beliebig variiert werden, abhängig von dem herzustellenden Gussteil, soweit das Verfahren unter dem Wortlaut des ersten Anspruchs fällt. Entsprechendes gilt auch für das Vorsehen eines Ölzulaufs und/oder -ablaufs, sowie von Wasseranschlussbohrungen. Diese können beliebig gestaltet werden und je nach Bedarf vorgesehen oder weggelassen werden. Beispielsweise kann ein Turboladergehäuse mit oder auch ohne einen oder mehrere Kühlmäntel vorgesehen sein.

Als Gusswerkstoff für das Lagergehäuse kann beispielsweise eine Stahlguss- und Eisengusslegierung, sowie deren Modifikationen, wie beispielsweise D5, Simo, 1.4848, 1.4849 usw. vorgesehen werden. Dies sind jedoch lediglich Beispiele für Werkstoffe aus denen das Gehäuse hergestellt werden kann. Die Erfindung ist auf diese Werkstoffe nicht beschränkt.

## Patentansprüche

1. Verfahren zur Herstellung eines Gehäuses eines Turboladers als Gussteil, wobei ein Formkasten (10), der entlang einer Teilungsebene in einen Unterkasten (16) und einen Oberkasten (14) geteilt ist, verwendet wird,
wobei das Turboladergehäuse eine Längsachse aufweist, wobei mittels wenigstens eines Modellkörpers (20) ein Abdruck (12) in dem Unterkasten (16) zur Bildung des Gussteils erstellt wird, wobei der Modellkörper eine Teilungsebene aufweist, wobei unter Teilungsebene des Modellkörpers eine ebene Stirnfläche des Modellkörpers, die zur Erstellung des Abdrucks in die zur Teilungsebene des Formkastens gehörende Ebene des Unterkastens gebracht wird, verstanden wird,
wobei die Teilungsebene des Modellkörpers in einem vorbestimmten Winkel von 90° zu der Längsachse (42) des Gussteils angeordnet ist,
wobei wenigstens zwei Kernelemente (18, 38, 40) vorgesehen sind, die ineinander gelagert und in dem Abdruck (12) des Unterkastens (16) positioniert sind und die jeweils eine Teilungsebene (44) aufweisen, wobei unter Teilungsebene eines Kernelements eine ebene Stirnfläche des Kernelements, die sich während des Gießens in der Teilungsebene des Formkastens befindet, verstanden wird, wobei die Teilungsebene des jeweiligen Kernelements in einem vorbestimmten Winkel von 90° zu der Längsachse (42) des Gussteils angeordnet ist wobei wenigstens eines der Kernelemente (18, 38) zumindest einen Teil der Außengeometrie des Gussteils abbildet
wobei die Kernelemente (18, 40) vollständig in dem Unterkasten (16) des Formkastens (10) abgebildet bzw. aufgenommen sind,
und wobei die Form des herzustellenden Gussteils vollständig in dem Unterkasten ausgebildet ist.

2. Verfahren nach Anspruch 1,
**dadurch gekennzeichnet,**
**dass** das erste Kernelement (18, 38) ein Wassermantelkernelement (38) ist.

3. Verfahren nach wenigstens einem der Ansprüche 1 oder 2,
**dadurch gekennzeichnet,**
**dass** das zweite Kernelement (18, 40) ein Ölkernelement (40) ist.

## Claims

1. Method for producing a housing of a turbocharger as a casting, wherein a moulding flask (10), which is divided along a parting plane into a drag (16) and a cope (14), is used, wherein the turbocharger housing has a longitudinal axis, wherein an impression (12) is created in the drag (16) by means of at least one pattern (20) to form the casting, wherein the pattern has a parting plane, wherein the parting plane of the pattern is understood as meaning a planar end face of the pattern that is brought into the plane of the drag associated with the parting plane of the moulding flask to create the impression, wherein the parting plane of the pattern is arranged at a predetermined angle of 90° to the longitudinal axis (42) of the casting, wherein at least two core elements (18, 38, 40) are provided, which are located one inside the other and are positioned in the impression (12) of the drag (16) and which respectively have a parting plane (44), wherein the parting plane of a core element is understood as meaning a planar end face of the core element that is in the parting plane of the moulding flask during the casting, wherein the parting plane of the respective core element is arranged at a predetermined angle of 90° to the longitudinal axis (42) of the casting, wherein at least one of the core elements (18, 38) reproduces at least part of the outer geometry of the casting, wherein the core elements (18, 40) are reproduced or received completely in the drag (16) of the moulding flask (10), and wherein the form of the casting to be produced is formed completely in the drag.

2. Method according to Claim 1,
**characterized**
**in that** the first core element (18, 38) is a water-jacket core element (38).

3. Method according to at least one of Claims 1 and 2,
**characterized**
**in that** the second core element (18, 40) is an oil core element (40) .

## Revendications

1. Procédé de fabrication d'un boîtier de turbocompresseur sous forme de pièce coulée, un caisson de moule (10) divisé le long d'un plan de séparation en un caisson inférieur (16) et un caisson supérieur (14) étant utilisé, le boîtier de turbocompresseur présentant un axe longitudinal,
une empreinte (12) étant créée dans le caisson inférieur (16) au moyen d'au moins un corps modèle (20) pour former la pièce coulée, le corps de modèle présentant un plan de séparation, le plan de séparation du corps modèle signifiant une surface frontale plane du corps modèle, qui est amenée dans le plan du caisson inférieur appartenant au plan de séparation du caisson de moule pour créer l'empreinte,
le plan de séparation du corps modèle étant disposé suivant un angle de 90° prédéterminé par rapport à l'axe longitudinal (42) de la pièce coulée,
au moins deux éléments de noyau (18, 38, 40) étant prévus, lesquels sont supportés l'un dans l'autre et sont positionnés dans l'empreinte (12) du caisson inférieur (16) et lesquels présentent chacun un plan de séparation (44), le plan de séparation d'un élément de noyau signifiant une surface frontale plane de l'élément de noyau qui se trouve dans le plan de séparation du caisson de moule pendant la coulée, le plan de séparation de l'élément de noyau respectif étant disposé suivant un angle prédéterminé de 90° par rapport à l'axe longitudinal (42) de la pièce coulée, au moins l'un des éléments de noyau (18, 38) reproduisant au moins une partie de la géométrie extérieure de la pièce coulée, les éléments de noyau (18, 40) étant complètement reproduits ou reçus dans le caisson inférieur (16) du caisson de moule (10), et la forme de la pièce coulée à fabriquer étant complètement réalisée dans le caisson inférieur.

2. Procédé selon la revendication 1,
**caractérisé en ce que**
le premier élément de noyau (18, 38) est un élément de noyau d'une chemise d'eau (38).

3. Procédé selon au moins l'une des revendications 1 ou 2,
**caractérisé en ce que**
le deuxième élément de noyau (18, 40) est un élément de noyau d'huile (40).
